# EUROPÄISCHE PATENTSCHRIFT

(11) **EP 1 052 340 B1**
(45) Veröffentlichungstag und Bekanntmachung des Hinweises auf die Patenterteilung: **06.09.2006**
(21) Anmeldenummer: 00109969.6
(22) Anmeldetag: 11.05.2000
(51) Int. Cl.: E04B 2/96

(54) **Fassadenkonstruktion mit Pfosten- sowie Riegelprofilen**
Facade construction with mullion and transom profiles
Construction de façade avec des profilés de montants et de traverses

(30) Priorität: 12.05.1999 DE 29908377 U
(43) Veröffentlichungstag der Anmeldung: 15.11.2000
(73) Patentinhaber: HERMANN GUTMANN WERKE GMBH, 91781 Weissenburg (DE)
(72) Erfinder: Frank, Hermann, 86929 Untermühlhausen (DE); Schubert, Frank, 39175 Biederitz (DE)
(74) Vertreter: Stippl, Hubert

(56) Entgegenhaltungen:
- GB-A- 2 159 230
- GB-A- 2 176 217
- US-A- 5 042 216

## Beschreibung

Die vorliegende Erfindung betrifft eine Fassadenkonstruktion mit Pfostenprofilen sowie Riegelprofilen zur Bildung eines Rahmenwerks zur Aufnahme von plattenförmigen Elementen, wie z.B. Glasscheiben oder Fassadenplatten, mit Nuten zur Aufnahme von Dichtungsleisten sowie einem Stoßverbinder zur Herstellung einer Stoßverbindung zwischen Pfostenprofil sowie Riegelprofil, wobei der Stoßverbinder am Pfostenprofil befestigt wird und die Befestigung des Riegelprofils am Stoßverbinder erfolgt.

Die EP 0 162 227 B2 bzw. GB-A-2 159 230 beschreibt eine entsprechende Fassade in Metall-Glas-Ausführung, bei der zur Herstellung einer Verbindung von Pfostenprofilen und Riegelprofilen letztere ausgeklinkt werden müssen. In der Praxis, d.h. in der Vorbereitung der Montage, werden regelmäßig sogenannte "Leitern" bestehend aus mehreren Posten-Riegelprofilverbindungen hergestellt und am Bau oder zum Bau transportiert. Hierbei tritt es häufig auf, daß bei der Handhabung derartiger Leitern von Fassadenprofilverbindungen durch die Handhabung bedingte Spalte entstehen können, die die Optik der Fassadenkosntruktion nachteilig beeinträchtigen.

Die Aufgabe der vorliegenden Neuerung besteht darin, eine neuartige Fassadenkonstruktion zur Verfügung zu stellen, bei der auch bei Handhabung oder sonstiger mechanischer Belastung keine optikbeeinträchtigenden Spalte zwischen Pfosten und Riegel entstehen können.

Diese Aufgabe wird bei der vorliegenden Neuerung dadurch gelöst, daß im Bereich der Verbindung von Stoßverbinder und Riegelprofil zwischen dem Pfostenprofil und dem Punkt der Befestigung des Riegelprofils am Stoßverbinder ein gelenkartiger Auflagebereich vorgesehen ist, derart, daß bei Montage des Riegelprofils am Stoßverbinder ein Drehmoment des Riegelprofils zum Pfostenprofil erzeugbar ist. Durch das bei der Montage konstruktionsbedingt entstehende Drehmoment legt sich die Schnittfläche des Riegelprofils bei der Montage desselben spaltlos an die Seitenwandung des Pfostenprofils an und wird unter Spannung gehalten. Dies bewirkt, daß auch bei der Handhabung größerer Leitern der neuerungsgemäßen Fassadenkonstruktion sich keine Spalte ergeben.

Zweckmäßigerweise ist zur Gewährleistung eines gelenkartigen Auflagebereichs eine Erhöhung entweder am Stoßverbinder oder am Riegelprofil vorgesehen, wodurch an dieser Stelle ein Spalt zwischen Riegelprofil und Stoßverbinder erzeugt und eine geringfügige Verschwenkung des Riegelprofils hierdurch ermöglicht wird.

Alternativ hierzu kann die Erhöhung auch an den Stoßverbinder oder an das Riegelprofil während des Formgebungsverfahrens des jeweiligen Teils angeformt werden.

Es besteht zudem die Möglichkeit, für die Gewährleistung der Erhöhung ein separates Bauteil vorzusehen, welches beispielsweise auf den Stoßverbinder aufgesteckt oder in das Riegelprofil eingesteckt wird.

Die Erzeugung des Drehmoments geschieht in konstruktiv einfacher Weise dadurch, daß sich die Erhöhung zwischen der der Fassadenaußenseite zugewandten Seitenfläche des Stoßverbinders und der der äußeren Stirnseite zugeordneten Innenseite des Riegelprofils befindet.

Eine besonders vorteilhafte, da einfache Möglichkeit der Realisierung der Neuerung besteht darin, als Erhöhung an der Innenseite der äußeren Stirnseite des Riegelprofils eingeformte Längsrippen vorzusehen, die auf der Stirnseite des Stoßverbinders, und zwar lediglich im dem quer zum Riegelprofil verlaufenden Bereich aufliegen. Die betreffenden Längsrippen können in einfacher Weise während des Herstellungsvorgangs der Hohlprofile in das Hohlprofil eingeformt werden.

Weiterhin ist es vorteilhaft, wenn die Längsrippen Stegen d.h. Materialverstärkungen an der anderen Seite des Riegelprofils gegenüberliegen.

Zur Gewährleistung einer optimalen Aufnahme des Drehmoments sind entlang der Innenseite der äußeren Stirnseite des Riegelprofils mehrere, z.B. vier Längsrippen vorgesehen, die etwa über die Innenseite des Riegelprofils insbesondere gleichverteilt angeordnet sind.

Gemäß einer besonders zweckmäßigen Ausgestaltung der vorliegenden Neuerung liegen Pfosten- sowie Riegelprofile im montierten Zustand außenbündig aneinander. Zusätzlich können Pfostenprofile und Riegelprofil sowohl außen- als auch innenbündig aneinanderliegen und auch hinsichtlich ihrer stirnseitigen Gestaltung identisch ausgebildet sein. Daraus resultiert, daß sowohl für die Pfosten als auch für die Riegel identische Profile verwendet werden können.

Weiterhin sind die Riegelprofile lediglich glatt geschnitten, d.h. es sind keine zeitaufwendigen und daher kostenverursachenden Ausklinkungen bzw. Ausfräsungen am Riegelprofil oder sogar am Pfostenprofil erforderlich.

Die Rundungen der Seitenkanten der Pfostenprofile liegen in einem üblichen Bereich eines Radius r von 0,5 - 1,0 mm. Trotz dieser Rundungen im Seitenbereich der Pfostenprofile ermöglicht die Neuerung bei einem glatt abgeschnittenen Riegelprofil durch die konstruktionsbedingt mögliche spaltlose, selbstsichernde Stoßverbindung, daß die Schnittflächen des abgeschnitten Riegelprofils nicht sichtbar sind. Dies sogar auch dann nicht, wenn die Profile an der Außenseite eingefärbt sind und sich hierdurch die Schnittfläche gegenüber der Einfärbung optisch deutlich abhebt. Durch die spaltlose, selbstsichernde Stoßverbindung wird sogar in diesem Fall keine optische Beeinträchtigung begründet.

Die vorerwähnten Längsrippen können zudem als Abstandshalter für ein in das Riegelprofil einzuschiebendes Bauteil, z.B. ein Verstärkungsprofil aus Stahl vorgesehen sein. Durch die durch sie begründete Beabstandung wird eine Kontaktkorrosion zwischen dem Riegelprofil und dem eingeschobenen Verstärkungsprofil vermieden.

Die Montage erfolgt zweckmäßigerweise über zwei beidseitig in den Stoßverbinder einzuschraubenden Montageschrauben. Im montierten Zustand liegt die den Montageschrauben gegenüberliegende Seite des Riegelprofils am Pfostenprofil unter Druckspannung an.

Die vorliegende Neuerung wird nachstehend anhand von Zeichnungsfiguren, die unterschiedliche Ausgestaltungen der Neuerung zeigen, näher erläutert. Es zeigen:
- Fig. 1: eine Explosionsdarstellung einer zweckmäßigen Ausgestaltung der neuerungsgemäßen Fassadenkonstruktion;
- Fig. 2: eine schematische Darstellung des Stoßverbindungsbereichs zwischen Pfostenprofil und Riegelprofil der Fassadenkonstruktion gemäß Fig. 1;
- Fig. 3: eine vergrößerte Darstellung des mit "X" gekennzeichneten Ausschnitts aus Fig. 2;
- Fig. 4: eine schematische Darstellung der Verspannwirkung im Stoßbereich zwischen Pfostenprofil und Riegelprofil sowie
- Fig. 5: eine Darstellung des Auflagebereichs zwischen Riegelprofil und Stoßverbinder zur Erzielung eines Drehmoments während der Montage.

Bezugsziffer 1 in Fig. 1 kennzeichnet ein vertikal verlaufendes Pfostenprofil 1 in Form eines Hohlprofils, an dessen Außenseite ein Stoßverbinder 5 mittels Befestigungsschrauben 16 montiert ist. Auf den Stoßverbinder 5 wird ein querverlaufendes Riegelprofil 2 aufgeschoben und mittels Montageschrauben 13, die durch eine am Riegelprofil 2 vorgesehene Öffnung hindurchverlaufend in einen am Stoßverbinder 5 vorgesehenen Schraubkanal 17 eingreifen. An den Stirnseiten des Pfostenprofils 1 sowie Riegelprofils 2 befinden sich beidseits angeordnete Nuten 3 zur Aufnahme von (nicht dargestellten) Dichtungsleisten.

Das mit Bezugsziffer 14 bezeichnete Aufsatzprofil, welches beispielsweise zur Vermeidung eines Wärmeübergangs aus Kunststoff hergestellt sein kann, wird über den Befestigungssteg 20 an der äußeren Stirnseite des Riegelprofils 2 aufgesetzt und mit (nicht dargestellten) Befestigungsmittel befestigt.

Zur Abdichtung im Stirnseitenbereich des Aufsatzprofils 14 ist ein Dichtungsfüllstück 15 vorgesehen, welches in die Nut 3 des Pfostenprofils 1 eingesetzt ist und auf das das Aufsatzprofil 14 aufgeschoben wird.

Das Pfostenprofil 1 sowie Riegelprofil 2 bilden im zusammengefügten, montierten Zustand sowohl eine außen- als auch innenbündige Verbindung. Für Pfostenprofil 1 sowie Riegelprofil 2 können identische Profile verwendet werden.

An der Innenseite der Stirnseite des Riegelprofils 2 befinden sich mehrere Längsrippen 9, die sich geringfügig nach innen erstrecken. Die Längsrippen 9 liegen bei vollständig aufgeschobenem Riegelprofil 2 an der Seitenfläche 7 des Stoßverbinders 5 auf, und zwar lediglich in dem zwischen den beiden Schenkeln des Stoßverbinders 5 querverlaufenden Bereich 18 auf.

In Fig. 2 sind die vier Längsrippen 9 als schräggestrichelte Doppellinien dargestellt. Es ist zu erkennen, daß die schräggestrichelten Doppellinien, die die Längsrippen 9 darstellen, lediglich im den Auflagebereich 18 realisierenden Querbereich des Stoßverbinders 5 aufliegen, nicht allerdings im Bereich der beiden außenseitig befindlichen Schenkel. Mit Bezugsziffer 19 ist der Nichtauflagebereich gekennzeichnet.

Die Auflage, d.h. der Auflagebereich 18 befindet sich demzufolge zwischen der Außenseite des Pfostenprofils 1 und dem durch die Schraubkanäle 17 gebildeten Befestigungspunkt zwischen Riegelprofil 2 und Stoßverbinder 5.

Wie aus Fig. 3 deutlich wird, liegt das Riegelprofil 2 somit lediglich mittels seinen Längsrippen 9 im vorderen Teil des Stoßverbinders d. h. im Auflagebereich 18 auf.

Gemäß der Darstellung nach Fig. 4 wird hierdurch ein durch die Höhe der Längsrippen 9 festgelegter Spalt 8 zwischen Stoßverbinder 5 und Riegelprofil 2 gebildet. Wird bei aufgeschobenem Riegelprofil 2 die Montageschraube 13 in den Schraubkanal 17 eingeschraubt, so bewirkt dies, daß das Riegelprofil 2 geringfügig um den Auflagebereich 18 gekippt wird (siehe gestrichelter Pfeil A), wodurch sich die Stirnfläche, d.h. Schnittfläche des Riegelprofils 2 unter Spannung an die Außenseite des Pfostenprofils 1 anlegt und ein Spalt vollkommen vermieden wird. Der Spalt 8 wird dadurch im Bereich der Montageschraube 13 d. h. im Befestigungspunkt 6 etwas kleiner.

Der durch die Längsrippen 9 gebildete Spalt zwischen Riegelprofil 2 und Stoßverbinder 5 wird in einer Blickrichtung parallel zum Riegelhohlprofil 2 aus der Darstellung gemäß Fig. 5 deutlich.

Die Längsrippen 9 sind bereits im Herstellungsverfahren der Riegelprofile 2 über eine entsprechend ausgebildete Strangpreß- bzw. Formgebungsmatrix miteingeformt.

Wie aus Fig. 5 zudem deutlich wird, liegen die Längsrippen 9 jeweils im Bereich gegenüberliegender Stege 10, 11 an der äußeren Stirnseite des Riegelprofils 2.

Die Rundungen der Seitenkanten der Pfostenprofile 1 besitzen einen Radius r im Bereich von 0,5 - 1,0 mm. Trotz dieser üblichen Rundungen wird aufgrund der neuerungsgemäßen Konstruktions ausgeschlossen, daß durch einen Spalt bedingt die Schnittfläche des Riegelprofils 2 am Pfostenprofil 1, insbesondere bei einer innenbündigen Verbindung der beiden Profile miteinander, zu sehen ist. Gerade bei eingefärbten Pfosten- 1 sowie Riegelprofilen 2, bei denen sich die Schnittfläche farbmäßig von der Farbe der Profile abhebt, sind die mit der Neuerung erzielten Vorteile unter dem Aspekt der Optik von ganz besonderer Wichtigkeit.

Die Längsrippen 9 bewirken mit weiteren an den Seitenflächen sowie der gegenüberliegenden Fläche vorgesehehenen Rippen, daß auch wenn erforderlich ein Verstärkungsprofil 12, vgl. Fig. 4, zum Pfostenprofil 1 geringfügig beabstandet gehalten werden kann. Hierdurch wird eine Kontaktkorrosion durch das in der Regel aus Stahl bestehende Verstärkungsprofil 12 vermieden.

Das Verstärkungsprofil 12 ist im Falle der Fig. 4 in das Pfostenprofil 1 eingezogen. Es kann alternativ oder zusätzlich natürlich auch in das Riegelprofil 2 eingezogen werden, beispielsweise wenn die Größe der Rahmenfelder eine Verstärkung erfodert.

Die vorliegende Neuerung gewährleistet eine ganz erhebliche Verbesserung der Optik von Pfostenprofil-/Riegelprofilverbindungen und trägt daher in erheblichem Maße an dem Fortschritt auf dem einschlägigen Bereich der Technik bei.

### BEZUGSZEICHEN

- 1: Pfostenprofil
- 2: Riegelprofil
- 3, 4: Nut
- 5: Stoßverbinder
- 6: Befestigungspunkt
- 7: Seitenfläche von 5
- 8: Spalt
- 9: Längsrippe
- 10, 11: Steg
- 12: Verstärkungsprofil
- 13: Montageschraube
- 14: Aufsatzprofil
- 15: Dichtungsfüllstück
- 16: Befestigungsschraube
- 17: Schraubkanal
- 18: Auflagebereich
- 19: Nichtauflagebereich
- 20: Montageprofil

## Patentansprüche

1. Fassadenkonstruktion mit Pfostenprofilen (1) sowie Riegelprofilen (2) zur Bildung eines Rahmenwerks zur Aufnahme von plattenförmigen Elementen, wie z.B. Glasscheiben oder Fassadenplatten, mit Nuten (3, 4) zur Aufnahme von Dichtungsleisten sowie einem Stoßverbinder (5) zur Herstellung einer Stoßverbindung zwischen Pfostenprofil (1) sowie Riegelprofil (2), wobei der Stoßverbinder (5) am Pfostenprofil (1) befestigt wird und die Befestigung des Riegelprofils (2) am Stoßverbinder (5) erfolgt,
**dadurch gekennzeichnet, daß**
im Bereich der Verbindung von Stoßverbinder (5) und Riegelprofil (2) zwischen dem Pfostenprofil (1) und dem Punkt der Befestigung des Riegelprofils (2) am Stoßverbinder (5) ein gelenkartiger Auflagebereich vorgesehen ist, derart, daß bei Montage des Riegelprofils (2) am Stoßverbinder (5) ein Drehmoment des Riegelprofils (2) zum Pfostenprofil (1) erzeugbar ist.

2. Fassadenkonstruktion nach Anspruch 1,
**dadurch gekennzeichnet, daß**
am Stoßverbinder (5) oder am Riegelprofil (2) eine Erhöhung zur Bildung eines Spalts (8) vorgesehen ist.

3. Fassadenkonstruktion nach Anspruch 2,
**dadurch gekennzeichnet, daß**
die Erhöhung an den Stoßverbinder (5) oder an das Riegelprofil (2) angeformt ist.

4. Fassadenkonstruktion nach Anspruch 2,
**dadurch gekennzeichnet, daß**
für die Erhöhung ein separates Bauteil vorgesehen ist.

5. Fassadenkonstruktion nach einem der vorhergehenden Ansprüche 2 bis 4,
**dadurch gekennzeichnet, daß**
die Erhöhung zwischen der Seitenfläche (7) des Stoßverbinders (5) und der der äußeren Stirnseite zugeordneten Innenseite des Riegelprofils (2) vorgesehen ist.

6. Fassadenkonstruktion nach einem der Ansprüche 1 - 5,
**dadurch gekennzeichnet, daß**
als Erhöhung an der Innenseite der äußeren Stirnseite des Riegelprofils (2) eingeformte Längsrippen (9) vorgesehen sind, die auf der der Fassadenaußenseite zugewandten Seitenfläche (7) des Stoßverbinders (5) aufliegen.

7. Fassadenkonstruktion nach Anspruch 6,
**dadurch gekennzeichnet, daß**
die Längsrippen (9) am Riegelprofil (2) an den Stellen gegenüberliegender Stege (10, 11) vorgesehen sind.

8. Fassadenkonstruktion nach Anspruch 6 oder 7,
**dadurch gekennzeichnet, daß**
entlang der Innenseite der äußeren Stirnseite des Riegelprofils (2) mehrere Längsrippen (9) vorgesehen sind, die über die Innenseite des Riegelprofils (2) angeordnet sind.

9. Fassadenkonstruktion nach einem der vorhergehenden Ansprüche,
**dadurch gekennzeichnet, daß**
Pfostenprofil (1) und Riegelprofil (2) außenbündig und/oder innenbündig aneinanderliegen.

10. Fassadenkonstruktion nach einem der vorhergehenden Ansprüche,
**dadurch gekennzeichnet, daß**
das Riegelprofil (2) lediglich glatt geschnitten ist.

11. Fassadenkonstruktion nach einem der vorhergehenden Ansprüche,
**dadurch gekennzeichnet, daß**
die Rundungen der Seitenkanten des Pfostenprofils (1) einen Radius r im Bereich von 0,5 - 1,0 mm besitzen.

12. Fassadenkonstruktion nach Anspruch 6,
**dadurch gekennzeichnet, daß**
die Längsrippen (9) zudem als Abstandhalter für ein in das Riegelprofil (2) einzuschiebendes Bauteil, z.B. Verstärkungsprofil (12) vorgesehen sind.

13. Fassadenkonstruktion nach einem der vorhergehenden Ansprüche,
**dadurch gekennzeichnet, daß**
die Montage von Pfostenprofil (1) und Riegelprofil (2) über zwei beidseitig in den Stoßverbinder (5) einzuschraubende Montageschrauben (13) erfolgt.

14. Fassadenkonstruktion nach Anspruch 13,
**dadurch gekennzeichnet, daß**
im montierten Zustand von Pfostenprofil (1) und Riegelprofil (2) die den Montageschrauben (13) gegenüberliegende Seite des Riegelprofils (2) am Pfostenprofil (1) unter Druckspannung anliegt.

## Claims

1. Facade construction having upright sectional members (1) and bar sectional members (2) in order to form a framework for receiving plate-like elements, such as, for example, glass panes or facade panels, having channels (3, 4) for receiving sealing strips and a butt joint member (5) for producing a butt joint between an upright sectional member (1) and a bar sectional member (2), the butt joint member (5) being secured to the upright sectional member (1) and the securing of the bar sectional member (2) being carried out with respect to the butt joint member (5),
**characterised in that**
a hinge-like support region is provided in the region of the connection of the butt joint member (5) and bar sectional member (2) between the upright sectional member (1) and the location at which the bar sectional member (2) is secured to the butt joint member (5) in such a manner that a turning moment of the bar sectional member (2) can be generated relative to the upright sectional member (1) when the bar sectional member (2) is mounted on the butt joint member (5).

2. Facade construction according to claim 1,
**characterised in that**
a raised portion is provided on the butt joint member (5) or the bar sectional member (2) in order to form a gap (8).

3. Facade construction according to claim 2,
**characterised in that**
the raised portion is formed on the butt joint member (5) or the bar sectional member (2).

4. Facade construction according to claim 2,
**characterised in that**
a separate component is provided for the raised portion.

5. Facade construction according to any one of the preceding claims 2 to 4,
**characterised in that**
the raised portion is provided between the lateral face (7) of the butt joint member (5) and the inner side of the bar sectional member (2) that is associated with the outer end face.

6. Facade construction according to any one of claims 1 to 5,
**characterised in that**
formed-in longitudinal ribs (9) which are supported on the lateral face (7) of the butt joint member (5) that faces the outer side of the facade are provided as the raised portion at the inner side of the outer end face of the bar sectional member (2).

7. Facade construction according to claim 6,
**characterised in that**
the longitudinal ribs (9) are provided on the bar sectional member (2) at the locations of opposing webs (10; 11).

8. Facade construction according to claim 6 or 7,
**characterised in that**
there are provided, along the inner side of the outer end face of the bar sectional member (2), a plurality of longitudinal ribs (9) which are arranged over the inner side of the bar sectional member (2).

9. Facade construction according to any one of the preceding claims,
**characterised in that**
the upright sectional member (1) and bar sectional member (2) adjoin each other in an externally flush and/or internally flush manner.

10. Facade construction according to any one of the preceding claims,
**characterised in that**
the bar sectional member (2) is simply cut so as to be smooth.

11. Facade construction according to any one of the preceding claims,
**characterised in that**
the rounded portions of the lateral edges of the upright sectional member (1) have a radius r in the range from 0.5 to 1.0 mm.

12. Facade construction according to claim 6,
**characterised in that**
the longitudinal ribs (9) are further provided as spacers for a component, for example, reinforcement sectional member (12), which is to be fitted in the bar sectional member (2).

13. Facade construction according to any one of the preceding claims,
**characterised in that**
the assembly of the upright sectional member (1) and bar sectional member (2) is carried out by means of two assembly screws (13) which have to be screwed into the butt joint member (5) at both sides.

14. Facade construction according to claim 13,
**characterised in that**,
when the upright sectional member (1) and bar sectional member (2) are in the assembled state, the side of the bar sectional member (2) that is opposite the assembly screws (13) adjoins the upright sectional member (1) with compression stress.

## Revendications

1. Construction de façade avec des profilés de montants (1) et des profilés de traverse (2) pour former un ouvrage en cadre, pour supporter des éléments en forme de plaque, tels que par exemple des panneaux en verre ou des plaques de façade, avec des rainures (3, 4) pour recevoir des bandes d'étanchéité, ainsi qu'un raccord d'angle (5) pour établir une liaison d'about entre profilé de montant (5) et profilé de traverse (2), le raccord d'angle (5) étant fixé sur le profilé de montant (1), et la fixation du profilé de traverse (2) s'effectuant sur le raccord d'angle (5),
**caractérisée en ce que**,
dans la zone de la liaison entre le raccord d'angle (5) et le profilé de traverse (2), entre le profilé de montant (1) et le point de fixation du profilé de traverse (2) sur le raccord d'angle (5), est prévue une zone de pose articulée, de manière que, lors du montage du profilé de traverse (2) sur le raccord d'angle (5), puisse être produit un couple de rotation du profilé de traverse (2) par rapport au profilé de montant (1).

2. Construction de façade selon la revendication 1, **caractérisée en ce qu'**un relief, servant à former un intervalle (8), est prévu sur le raccord d'angle (5) ou sur le profilé de traverse (2).

3. Construction de façade selon la revendication 2, **caractérisée en ce que** le relief est formé d'un seul tenant sur le raccord d'angle (5) ou sur le profilé de traverse (2).

4. Construction de façade selon la revendication 2, **caractérisée en ce qu'**un composant séparé est prévu pour produire le relief.

5. Construction de façade selon l'une des revendications 2 à 4 précédentes, **caractérisée en ce que** le relief est prévu entre la face latérale (7) du raccord d'angle (5) et la face intérieure, tournée vers la face frontale extérieure, du profilé de traverse (2).

6. Construction de façade selon l'une des revendications 1 à 5, **caractérisée en ce**
**que** sont prévues, en tant que relief, sur la face intérieure de la face frontale extérieure du profilé de traverse (2), des nervures longitudinales (9) formées dans la matière, reposant sur la face latérale (7) tournée vers la face extérieure de façade, du raccord d'angle (5).

7. Construction de façade selon la revendication 6, **caractérisée en ce que**
les nervures longitudinales (9) sont prévues sur le profilé de traverse (2), en des emplacements de nervure (10, 11) opposés.

8. Construction de façade selon la revendication 6 ou 7, **caractérisée en ce que**,
le long de la face intérieure de la face frontale extérieure du profilé de traverse (2), sont prévues plusieurs nervures longitudinales (9), disposées sur la face intérieure du profilé de traverse (2).

9. Construction de façade selon l'une des revendications précédentes, **caractérisée en ce que** le profilé de montant (1) et le profilé de traverse (2) sont placés l'un sur l'autre, avec affleurement extérieur et/ou affleurement intérieur.

10. Construction de façade selon l'une des revendications précédentes, **caractérisée en ce que** le profilé de traverse (2) est coupé uniquement de façon lisse.

11. Construction de façade selon l'une des revendications précédentes, **caractérisée en ce que** les arrondis des arêtes latérales du profilé de montant (1) ont un rayon r dans la fourchette de 0,5 à 1,0 mm.

12. Construction de façade selon la revendication 6, **caractérisée en ce que** les nervures longitudinales (9), de plus, sont prévues en tant que support d'espacement pour un composant, par exemple un profil de renforcement (12), à introduire dans le profil de traverse (2).

13. Construction de façade selon l'une des revendications précédentes, **caractérisée en ce que** le montage du profilé de montant (1) et du profilé de traverse (2) s'effectue par l'intermédiaire de deux vis de montage (13), à visser, de part et d'autre, dans le raccord d'angle (5).

14. Construction de façade selon la revendication précédentes, **caractérisée en ce qu'**elle est à monter du profilé de montant (1) et du profilé de traverse (2), la face, opposée aux vis de montage (13), du profilé de traverse (2) est appliquée avec une contrainte de compression sur le profilé de montant (1).
